# FASCICULE DE BREVET EUROPEEN

(11) **EP 1 369 074 B1**
(45) Date de publication et mention de la délivrance du brevet: **23.12.2009**
(21) Numéro de dépôt: 03356076.4
(22) Date de dépôt: 09.05.2003
(51) Int. Cl.: A47L 9/02

(54) **Suceur d'aspirateur à dispositif de raclage**
Staubsaugersaugdüse mit Abstreifvorrichtung
Suction nozzle with scraping device

(30) Priorité: 03.06.2002 FR 0206801
(43) Date de publication de la demande: 10.12.2003
(73) Titulaire: SEB S.A., 69130 Ecully (FR)
(72) Inventeur: David, Fabien, 27940 Notre Dame de l'Isle (FR); Dubos, Roland, 27420 Richeville (FR)
(74) Mandataire: Kiehl, Hubert

(56) Documents cités:
- EP-A- 0 200 957
- WO-A-00/65979
- DE-C- 671 420
- GB-A- 855 613

## Description

La présente invention concerne un suceur d'aspirateur à poussières, et plus particulièrement une amélioration des performances de dépoussiérage des surfaces de type moquette.

Tel que représenté figure 1, il est connu, par le document GB 855,613 d'utiliser une règle en caoutchouc de raclage des déchets, ladite règle présentant deux lèvres 139 et 140 articulées autour d'une attache 121. De part et d'autre de cette règle sont disposées des ouvertures mettant en liaison le canal d'écoulement 120 avec le canal d'aspiration 141. Lors du déplacement du suceur 100 selon la direction H, sous l'effet du frottement avec la surface à nettoyer, la lèvre 139 vient obturer l'ouverture 260. L'air est alors aspiré sous le bord avant 132 du suceur.

De la sorte, la règle permet, non seulement de rassembler et de racler les poussières sur la surface à nettoyer, mais aussi d'obturer le demi-canal situé à l'arrière de la règle par rapport au sens de déplacement.

Cependant, si un tel suceur est relativement efficace sur des sols lisses, de type parquet ou carrelage, il est plutôt inefficace pour le nettoyage de sols de type moquette ou tapis où la majeure partie de la poussière est localisée entre les poils de la moquette, ou en liaison physique avec la moquette, de sorte qu'il est difficile, avec un simple flux d'air d'aspiration, de déloger cette poussière.

Dans la suite de ce document, on désignera par moquette, tout type de surface composée de fibres et/ou de poils, ces surfaces pouvant être des tapis, revêtements muraux, serviettes, moquettes...

Une amélioration de ce dispositif a été proposé par le Demandeur dans la demande WO 00/65979. Dans ce dispositif, le canal d'aspiration du suceur ouvert vers la surface à nettoyer est séparé en deux par une lame articulée qui, selon le sens de déplacement du suceur prend une position qui, d'une part sollicite la surface à nettoyer, et, d'autre part, obture une portion du canal d'aspiration interne du suceur, la partie active dudit canal étant située à l'arrière de la lame de raclage selon le sens de déplacement du suceur.

La lame permet donc de solliciter les fibres du sol pour en déloger les poussières, immédiatement prises dans un courant aéraulique.

Ce dispositif fonctionne à satisfaction, mais la disposition de la règle de raclage au milieu du canal d'aspiration, réduisant ainsi par deux la largeur dudit canal, peut provoquer, selon la configuration du suceur, une certaine gêne lors de l'aspiration de déchets volumineux.

La présente invention vise à améliorer le dispositif présenté sur le principe d'une sollicitation des fibres de la moquette avec une aspiration immédiatement consécutive des poussières mises en suspension, et ce, quel que soit le sens de déplacement du suceur.

La présente invention est atteinte à l'aide d'un suceur d'aspirateur présentant au moins un canal d'aspiration ouvert vers la surface à nettoyer, et relié de manière aéraulique à un canal d'écoulement, ledit canal d'aspiration étant sensiblement transversal au sens de déplacement du suceur, ledit suceur comportant au moins une lame susceptible d'être en contact avec la surface à nettoyer, ladite lame étant parallèle audit canal d'aspiration, caractérisé en ce que la lame est agencée à proximité en avant du canal d'aspiration tel que vu par rapport au sens de déplacement du suceur et en ce que cette lame est solidaire de l'extrémité d'un bras dont l'autre extrémité pivote librement autour d'un axe parallèle à ladite lame et situé sensiblement à l'aplomb du canal d'aspiration.

Ainsi, lorsque le suceur est avancé, cette lame se rapproche de la surface à nettoyer, sous l'effet de son poids et de son frottement avec la surface.

Le dispositif simplifié tel que présenté garde la spécificité, lors du passage du suceur sur une moquette, d'une sollicitation par raclage des poils de la moquette préalablement à l'aspiration, lesdits poils étant alors écartés par le passage de la lame pour en déloger les poussières, immédiatement prises dans un courant aéraulique.

Avantageusement, chacune des extrémités de la lame est solidaire d'un bras pivotant, ce qui confère plus de rigidité à ladite lame.

Avantageusement, la lame comporte des butées d'arrêt de son mouvement de pivotement afin de contrôler l'effet de raclage et de ne pas arc-bouter la lame sous le suceur.

Préférentiellement, afin de conférer au suceur une symétrie d'efficacité quel que soit le sens de déplacement du suceur, ce dernier comporte deux lames situées en avant et en arrière du canal d'aspiration.

Avantageusement, les deux lames sont agencées en un cadre délimitant le canal d'aspiration et une partie du canal d'écoulement, ledit cadre étant mobile en pivotement autour d'un axe parallèle aux lames.

Ainsi, sous l'effet du frottement avec la surface à nettoyer de la lame située en avant du canal d'aspiration selon le sens de déplacement du suceur, ladite lame pivote en se rapprochant vers la surface à nettoyer.

La disposition des lames de raclage au niveau des bords délimitant le canal d'aspiration permet, également par l'adaptation du logement du cadre, de ne pas restreindre la largeur dudit canal au niveau des lames, ce qui est favorable pour l'aspiration et l'écoulement des déchets "volumineux".

De plus, la réalisation proposée est aussi efficace que le suceur soit déplacé, perpendiculairement aux lames de raclage, dans un sens ou en sens opposé.

Enfin, la réalisation d'un sous-ensemble constitué d'un cadre monté en pivotement et dont les bords constituent les lames de raclage permet de ne disposer que d'une seule pièce qui peut être montée facilement dans le canal d'aspiration, ce qui réduit les coûts de fabrication.

Avantageusement, le cadre comporte des butées d'arrêt de son mouvement de pivotement, ce qui permet d'ajuster l'effet recherché d'enfoncement des lames dans la moquette, tout en évitant, par une rotation trop importante, que les lames ne soulèvent trop le suceur, ce qui réduirait son efficacité d'aspiration.

Avantageusement, de telles butées réalisent également l'étanchéité à l'air du suceur à ce niveau, afin d'obliger l'air aspiré à passer sous les lames de raclage.

Selon une version avantageuse de réalisation, la lame est protubérante d'une hauteur comprise entre un et cinq millimètres lorsque le cadre pivote contre les butées d'arrêt. De telles valeurs permettent de solliciter la moquette en profondeur sans trop augmenter la garde au sol du suceur au niveau du canal d'aspiration, ce qui pourrait être préjudiciable à l'efficacité du suceur. Cette hauteur peut être différente sur chacune des lames afin de différencier l'effet selon le sens de déplacement du suceur.

Selon l'un des modes de réalisation, l'axe du cadre est agencé à l'aplomb du canal d'aspiration, ce qui permet aux lames d'avoir un mouvement de rotation plus pénétrant dans la surface à nettoyer.

Avantageusement, l'axe du cadre est agencé dans le plan médian du canal d'aspiration. Cette disposition symétrique permet de procurer l'effet recherché d'une manière analogue selon que le suceur est déplacé dans un sens ou dans l'autre, dans une direction perpendiculaire aux lames de raclage.

Selon une variante de réalisation, le suceur dispose de moyens pour modifier sa garde au sol, selon le sens de déplacement dudit suceur. Cette dissymétrie permet d'avoir un niveau d'enfoncement de la lame dans la moquette différent selon le sens de déplacement du suceur, dans le but de provoquer une force de déplacement du suceur par l'utilisateur différente selon le sens de déplacement.

Ce niveau, ou garde au sol, peut être obtenu par un axe de rotation du cadre décentré par rapport au plan médian du canal d'aspiration.

Selon une version perfectionnée de l'invention, le cadre dispose d'au moins un canal d'injection ouvert vers la surface à traiter. Il est en effet intéressant, afin d'augmenter l'efficacité du suceur, de pouvoir déloger les poussières des poils de la moquette à l'aide d'un flux d'air localisé.

Avantageusement, le canal d'injection est situé à l'avant d'au moins une des lames selon le sens de déplacement du suceur, ce qui permet d'associer au mieux l'effet du flux d'air avec l'effet de couchage des poils par l'action de la lame sur lesdits poils. L'air est ainsi soufflé entre les poils écartés par la lame.

Cet effet est renforcé par l'utilisation de moyens de soufflerie reliés au canal d'injection. Ceci procure, lorsque l'aspirateur est mis en marche, une entrée d'air dans la surface à nettoyer sous la forme d'un jet d'air.

En variante ou en complément, le canal d'injection peut être relié à un récipient contenant des produits traitants, tel un lessiviel.

Avantageusement, le canal d'injection débouche sous la forme de fentes ou de trous régulièrement répartis sur une paroi sensiblement horizontale et attenante le long de la lame, ladite paroi étant située en retrait vers l'intérieur du suceur par rapport à l'extrémité de la lame.

La réalisation de fentes ou de trous régulièrement répartis le long de la lame assure l'homogénéité de l'injection d'air, qui est par ailleurs accéléré au passage des trous ou fentes, pour en améliorer l'efficacité de décrochage des poussières des poils de la moquette.

Selon l'une des versions envisagées, le suceur dispose, avantageusement, d'un mécanisme permettant d'ajuster la hauteur du cadre dans le conduit d'écoulement et/ou d'aspiration.

Ce mécanisme permet, d'une part, de régler en usine la hauteur des lames selon les types de moquette fréquemment rencontrés dans les divers pays, et, d'autre part, il permet à l'utilisateur d'adapter son suceur aux différents types de moquette qu'il peut avoir en sa possession, afin de tirer le meilleur parti de son appareil.

Selon des variantes de réalisation, l'extrémité des lames peut être façonnée de manière à provoquer des sollicitations différentes selon le cas de figure rencontrée, voire au sein d'un même suceur. L'extrémité peut ainsi être, soit biseautée, et/ou crénelée, et/ou munie de poils.

Avantageusement, le suceur d'aspirateur selon l'invention comporte au moins une bavette d'étanchéité, située à l'avant et/ou à l'arrière du suceur et/ou située à l'avant et/ou à l'arrière du canal d'aspiration, selon le sens de déplacement du suceur, ce qui permet d'augmenter son efficacité. Une telle bavette peut être réalisée en élastomère ou constituée de poils très souples.

En complément du canal d'aspiration muni de lames telles que précédemment définies, le suceur dispose, en outre, d'une ouverture d'aspiration ouverte vers la surface à nettoyer et reliée de manière aéraulique à un canal d'écoulement de l'air aspiré, ladite ouverture d'aspiration étant exempte de lames, permettant ainsi au suceur d'augmenter la surface d'aspiration.

Un autre objet de la présente invention vise également à la réalisation d'un aspirateur de poussières comportant notamment un groupe moteur susceptible de générer un flux d'aspiration d'air dans des conduits terminés par un suceur ouvert vers la surface à nettoyer, ledit suceur étant conforme à l'une des caractéristiques précédemment énoncées.

La présente invention sera mieux comprise à l'aide de la description qui va suivre, en référence aux figures annexées, parmi lesquelles :
- la figure 1 est une vue schématique en coupe latérale d'un suceur de l'art antérieur,
- la figure 2 représente le principe de fonctionnement de la présente invention, dans une vue en coupe symbolique,
- les figures 3 et 4 représentent le principe de fonctionnement d'une variante de la présente invention, dans une vue schématique selon une coupe latérale,
- la figure 5 est une vue schématique d'un suceur d'aspirateur conforme à une variante de réalisation de la présente invention, dans une vue de dessous,
- la figure 6 est une vue isolée du cadre et des lames présentés en figure 5, dans une vue de dessous.

En référence à la figure 2, le suceur 1 selon la présente invention, comporte une semelle 3 disposant d'une ouverture définissant un canal d'aspiration 4. Le déplacement habituel du suceur est réalisé selon F1 ou F2. Le sens de déplacement F1 peut être considéré comme un déplacement usuel du suceur vers l'avant, le sens F2 comme un déplacement du suceur vers l'arrière. L'une des caractéristiques principales de l'invention est de disposer d'une règle de raclage en bordure extérieure du canal d'aspiration 4. A titre d'exemple, le suceur de la figure 2 présente deux règles de raclage 5a, 5b situées de part et d'autre du canal d'aspiration 4.

Ces règles sont reliées, par un bras oblique, respectivement 7a, 7b, à un axe de pivotement 6a, 6b, le mouvement de rotation des règles s'effectuant selon les arcs de cercle figurés en pointillés sur la figure.

Les axes 6a, 6b de rotation des lames sont préférentiellement situés à proximité du plan médian du canal d'aspiration afin que le pivotement des lames se réalise selon une course qui pénètre franchement les poils de la moquette.

Ainsi, en fonctionnement, lorsque le suceur est déplacé selon la direction F1, la lame 5a, située en avant du canal d'aspiration selon le déplacement du suceur, sous l'effet du frottement avec les poils 11 du sol 8, pivote autour de l'axe 6a en s'enfonçant dans les poils de la moquette selon la flèche indiquée. Ceci provoque un grattage des poils qui favorise l'extraction des poussières immédiatement entraînées par le flux d'aspiration dans le canal d'aspiration.

Lorsque le suceur est déplacée dans le sens F2, la lame 5b pivote à son tour, d'une manière analogue à la lame 5a tel que précédemment expliqué.

Il est préférable de prévoir des butées de pivotement des lames afin qu'elles ne s'enfoncent trop dans les poils de la moquette, ce qui pourrait entraîner un basculement de la lame sous le canal d'aspiration.

Les figures 3 et 4 illustrent de façon schématique le principe général d'une variante de réalisation de l'invention. Le suceur 10, présenté partiellement, comporte des parois 12a et 12b définissant un canal d'écoulement 14 débouchant en un canal d'aspiration 16 ouvert vers la surface à nettoyer.

La surface 8 à nettoyer est de type moquette et comprend des poils 11 incrustés de poussière 13.

Plus particulièrement selon l'invention, un cadre 24 est agencé à l'intérieur du canal d'écoulement 14, de telle manière à présenter deux parois 26a, 26b formant un entonnoir et définissant le canal d'aspiration 16.

L'extrémité des parois 26a, 26b forme respectivement une lame 27a, 27b de raclage en contact avec les poils de la moquette. Le bord inférieur des lames 27a, 27b peut être biseauté si on souhaite un effet de fouet important sur les poils, ou arrondi pour protéger au maximum le sol à nettoyer.

Le cadre 24 est monté en rotation autour d'un axe horizontal 18 parallèle aux lames 27a, 27b. Selon l'exemple proposé, cet axe est sensiblement sur le plan médian du canal d'aspiration. Il peut toutefois être décalé vers l'une des parois 26a, 26b si l'on souhaite que l'action des lames sur le sol soit différente selon le sens de déplacement du suceur.

Des butées 30a, 30b, 32a, 32b, permettent de limiter la rotation du cadre. Les butées 30a, 30b sont avantageusement configurées pour coopérer respectivement avec une chicane 34a, 34b ménagée dans les parois correspondantes 26a, 26b afin de garantir l'étanchéité, à ce niveau, du canal d'aspiration.

Les chicanes 34a, 34b et/ou les butées 30a, 30b peuvent être garnies d'une mousse, d'un feutre ou d'un joint souple afin d'améliorer cette étanchéité. Il est également possible de surmouler une partie plastique molle à l'extrémité des butées 30a, 30b.

La hauteur des lames à l'intérieur du suceur peut être ajustée d'une manière préalable, lors de l'assemblage du suceur, et/ou par l'utilisateur lors du maniement dudit suceur, de telle façon que la lame brosse légèrement les poils ou plus énergiquement, en étant située, lors de la rotation du cadre, par exemple à mi-hauteur des poils, choix dépendant également du type de moquette.

Par ailleurs, cette commodité permet également de rattraper l'usure de la lame ainsi que de pouvoir monter des plaques de longueur différente en conservant le même suceur.

Il peut être également prévu, par extension, de remonter davantage les lames à l'intérieur du suceur de telle manière à les escamoter et les rendre inactives. Une telle configuration peut être souhaitée lorsque le suceur est utilisé sur sol lisse. Les mécanismes de rentrée et sortie d'une brosse, largement commun sur de nombreux suceurs, peuvent avantageusement être utilisés pour réaliser une telle fonction. Cette opération est par ailleurs facilitée par le fait que les lames sont solidaires du cadre qui peut alors être facilement ajusté en hauteur à l'intérieur du suceur.

Comme on peut le constater sur les figures 3 et 4, le cadre, lorsque le suceur est déplacé selon la direction F1 ou F2, pivote autour de l'axe 18, guidé par les butées 30a, 30b. L'effet des frottements des lames conjugué à la position de l'axe 18 de pivotement du cadre, provoque, selon la direction de déplacement F1 ou F2 du suceur, respectivement une rotation du cadre selon G1 et G2 jusqu'à venir contre les butées respectives 32b, 32a. Cette rotation entraîne un enfoncement de la lame située à l'avant du canal d'aspiration selon le sens de déplacement du suceur. Les poils de la moquette sont alors agités par la lame de raclage ce qui favorise l'extraction des poussières derrière cette lame de raclage. Ces poussières sont alors immédiatement récupérées par l'aspiration.

Un tel effet se produit, que le suceur soit déplacé selon la direction F1 ou selon la direction F2.

Selon une caractéristique de la présente invention, la rotation du cadre 24 autour de l'axe de pivotement 18 peut être symétrique ou dissymétrique afin d'obtenir un effet de raclage différent selon le sens de déplacement du suceur. Cette dissymétrie peut être réalisée par un positionnement ou un dimensionnement judicieux des butées et/ou un décentrage de l'axe de rotation du cadre dans le canal d'aspiration et/ou d'écoulement. Des dispositifs permettant un tel effet sont largement présentés dans le document WO 00/65979 au nom du Demandeur.

Selon une variante de réalisation présentée aux figures 5 et 6, le suceur comporte au moins un canal d'injection d'air ouvert vers la surface à traiter par l'intermédiaire de trous.

La structure particulière de réalisation de l'invention illustrée figure 5 est agencée, à titre d'exemple, sur un suceur 40 de forme triangulaire, présentant une embouchure d'aspiration avant 42, prolongée par deux canaux latéraux 44 et 46. Un canal d'aspiration 43 situé à l'arrière du suceur est délimité par un cadre 54 tel que précédemment décrit, et dont l'axe, 58, est monté en rotation dans une pièce 60 formant palier. Sur cette figure sont également visibles les emplacements 48 pour les bandes arrache fils, la zone 50 de réception d'un patin de glissement, ainsi que le logement 52 pour des roues de déplacement du suceur.

On retrouve dans le cadre 54, tel que détaillé figure 6, les parois 56a, 56b délimitant principalement le canal d'aspiration et dont les extrémités respectives 57a, 57b constituent les lames de raclage telles que précédemment caractérisées. Un tel cadre comporte, par ailleurs, au niveau de la lame 57a, un conduit 62 d'injection d'air et/ou de produit traitant, orienté vers l'extérieur du cadre et s'étendant sur toute la longueur de la lame.

Ce conduit d'injection est relié à un circuit d'injection ménagé à l'intérieur du suceur. Il débouche sous la forme de fentes ou de trous 64 régulièrement répartis, lesdits trous étant situés à proximité de la lame de raclage 57a.

Cette particularité permet un effet de jet où l'air prend une vitesse dirigée parallèlement à l'axe des trous. L'air pénètre ainsi plus profondément au coeur de la moquette et peut atteindre le fond de la moquette, qui est un endroit difficile d'accès, et donc difficile à nettoyer.

De plus, le flux d'air se trouve orienté dans une direction établie par la position de la lame ce qui permet de diriger l'entrée d'air de façon moins restrictive et pouvant aller jusqu'à la verticale.

Le choix de la forme (entrée d'air unique ou multiple, plusieurs trous...) et de la section de passage de cette entrée d'air permettent de canaliser une énergie aéraulique agissant au niveau de la lame de raclage, mais pouvant agir également dans le fond de la moquette pour y décoller les poussières.

Il est important de noter que le présent dispositif peut être associé à une aspiration dite "classique", c'est à dire sans lame de raclage, et représentée par l'ouverture 42 présentée à la figure 5.

Cette association permet de créer une synergie entre une aspiration de surface, capable de débarrasser la surface de la moquette des déchets les plus encombrants et les plus accessibles, tout en permettant une action en profondeur par le dispositif présenté.

Le canal d'injection peut être relié, selon une première configuration, à l'extérieur du suceur. Ainsi, le suceur possède des orifices d'entrée d'air permettant d'injecter de l'air pris à l'extérieur du suceur dans la surface à nettoyer.

Selon une deuxième réalisation, le canal d'injection est relié à un récipient contenant des produits traitants, soit à part entière soit en association avec une entrée d'air extérieur, comme précédemment décrit. Les produits traitants utilisés peuvent être sous forme liquide, pulvérulente, ou bien sous la forme d'aérosols,... Il est alors possible de combiner une action mécanique d'amenée d'air et une action physico-chimique par le produit traitant de la moquette.

Il est tout à fait envisageable, sans sortir du cadre de la présente invention, d'amener de l'air chaud par ce canal, air pouvant être généré par des moyens de soufflerie pouvant comporter un circuit spécifique de chauffage. Il est alors intéressant, dans ce cas de figure, de collecter l'air à la sortie moteur. Cet air permet, par exemple, de sécher une moquette.

De plus, la forme du canal ainsi que celle des ouvertures dudit canal vers la surface à traiter peuvent être adaptées pour que l'air sorte sous la forme d'une lame d'air, ce qui permet d'avoir une meilleure efficacité dans le séchage de la moquette et/ou le décollement de la poussière incrustée dans les fibres de la moquette.

## Revendications

1. Suceur d'aspirateur (1, 10, 40) présentant au moins un canal d'aspiration (4, 16, 43) ouvert vers la surface (8) à nettoyer, et relié de manière aéraulique à un canal d'écoulement (14), ledit canal d'aspiration (4, 16, 43) étant sensiblement transversal au sens de déplacement du suceur (1, 10, 40), ledit suceur comportant au moins une lame (5a, 5b, 27a, 27b, 57a, 57b) susceptible d'être en contact avec la surface (8) à nettoyer, ladite lame étant parallèle audit canal d'aspiration (4, 16, 43), **caractérisé en ce que** la lame (5a, 5b, 27a, 27b, 57a, 57b) est agencée à proximité en avant du canal d'aspiration (4, 16, 43) tel que vu par rapport au sens de déplacement du suceur et **en ce que** cette lame est solidaire de l'extrémité d'un bras dont l'autre extrémité pivote librement autour d'un axe (6a, 6b, 18, 58) parallèle à ladite lame (5a, 5b, 27a, 27b, 57a, 57b) et situé sensiblement à l'aplomb du canal d'aspiration (4, 16, 43).

2. Suceur d'aspirateur (1, 10, 40) selon la revendication précédente, **caractérisé en ce que** chacune des extrémités de la lame (5a, 5b) est solidaire d'un bras pivotant (7a, 7b).

3. Suceur d'aspirateur (1, 10, 40) selon l'une des revendications 1 ou 2, **caractérisé en ce que** la lame (5a, 5b, 27a, 27b, 57a, 57b) comporte des butées d'arrêt (30a, 30b, 32a, 32b) de son mouvement de pivotement.

4. Suceur d'aspirateur (1,10, 40) selon la revendication précédente, **caractérisé en ce qu'**il comporte deux lames (5a, 5b, 27a, 27b, 57a, 57b) situées en avant et en arrière du canal d'aspiration (4, 16, 43).

5. Suceur d'aspirateur (10, 40) selon la revendication précédente, **caractérisé en ce que** les deux lames (27a, 27b, 57a, 57b) sont agencées en un cadre (24, 54) délimitant le canal d'aspiration (16, 43) et une partie du canal d'écoulement (14), ledit cadre (24, 54) étant mobile en pivotement autour d'un axe (18, 58) parallèle aux lames (27a, 27b, 57a, 57b)

6. Suceur d'aspirateur (10, 40) selon la revendication précédente, **caractérisé en ce que** le cadre (24, 54) comporte des butées d'arrêt (30a, 30b, 32a, 32b) de son mouvement de pivotement.

7. Suceur d'aspirateur (10, 40) selon la revendication précédente, **caractérisé en ce que** la lame (27a, 27b, 57a, 57b) est protubérante d'une hauteur comprise entre un et cinq millimètres lorsque le cadre (24, 54) pivote contre les butées d'arrêt (30a, 30b, 32a, 32b).

8. Suceur d'aspirateur (10, 40) selon l'une des revendications 5 à 7, **caractérisé en ce que** l'axe (18, 58) du cadre (24, 54) est agencé à l'aplomb du canal d'aspiration.

9. Suceur d'aspirateur (10, 40) selon la revendication précédente, **caractérisé en ce que** l'axe (18, 58) du cadre (24, 54) est agencé dans le plan médian du canal d'aspiration (16, 43).

10. Suceur d'aspirateur (10, 40) selon l'une des revendications 5 à 9, **caractérisé en ce qu'**il dispose de moyens pour modifier la garde au sol du suceur (10, 40), selon le sens de déplacement (F1, F2) dudit suceur.

11. Suceur d'aspirateur (10, 40) selon la revendication précédente, **caractérisé en ce que** les moyens de modification de la garde au sol sont réalisés par le décentrage de l'axe de rotation (18, 58) du cadre (24, 54) par rapport au plan médian du canal d'aspiration (16, 43).

12. Suceur d'aspirateur (40) selon l'une des revendications 5 à 11, **caractérisé en ce que** le cadre (54) dispose d'au moins un canal d'injection (62) ouvert vers la surface à traiter.

13. Suceur d'aspirateur (40) selon la revendication précédente, **caractérisé en ce que** le canal d'injection (62) est situé à l'avant d'au moins une des lames (57a) selon le sens de déplacement du suceur (40).

14. Suceur d'aspirateur (40) selon l'une des revendications 12 ou 13, **caractérisé en ce que** le canal d'injection (62) est relié à des moyens de soufflerie, procurant, lorsque l'aspirateur est mis en marche, une entrée d'air dans la surface à nettoyer.

15. Suceur d'aspirateur (40) selon l'une des revendications 12 à 14, **caractérisé en ce que** le canal d'injection (62) est relié à un récipient contenant des produits traitants.

16. Suceur d'aspirateur (40) selon l'une des revendications 12 à 15, **caractérisé en ce que** le canal d'injection débouche sous la forme de fentes ou de trous (64) régulièrement répartis sur une paroi sensiblement horizontale et attenante le long de la lame (57a), ladite paroi étant située en retrait vers l'intérieur du suceur (40) par rapport à l'extrémité de la lame (57a).

17. Suceur d'aspirateur (10, 40) selon l'une des revendications 5 à 16, **caractérisé en ce qu'**il dispose d'un mécanisme permettant d'ajuster la hauteur du cadre dans le conduit d'écoulement (14) et/ou d'aspiration (16, 43).

18. Suceur d'aspirateur (1, 10, 40) selon l'une des revendications précédentes, **caractérisé en ce que** les surfaces de contact avec la surface à nettoyer des deux lames (5a, 5b, 27a, 27b, 57a, 57b) sont sensiblement différentes l'une de l'autre.

19. Suceur d'aspirateur (1, 10, 40) selon l'une des revendications précédentes, **caractérisé en ce que** l'extrémité des lames (5a, 5b, 27a, 27b, 57a, 57b) est biseautée.

20. Suceur d'aspirateur (1, 10, 40) selon l'une des revendications précédentes, **caractérisé en ce que** l'extrémité des lames (5a, 5b, 27a, 27b, 57a, 57b) est crénelée.

21. Suceur d'aspirateur (1, 10, 40) selon l'une des revendications précédentes, **caractérisé en ce que** l'extrémité des lames (5a, 5b, 27a, 27b, 57a, 57b) est munie de poils.

22. Suceur d'aspirateur (1, 10, 40) selon l'une des revendications précédentes, **caractérisé en ce qu'**il comporte au moins une bavette d'étanchéité, située à l'avant et/ou à l'arrière du suceur et/ou située à l'avant et/ou à l'arrière du canal d'aspiration (4, 16, 43), selon le sens de déplacement du suceur (1,10, 40).

23. Suceur d'aspirateur (1,10, 40) selon la revendication précédente, **caractérisé en ce que** la bavette est en élastomère ou constituée de poils très souples.

24. Suceur d'aspirateur (1, 10, 40) selon l'une des revendications précédentes, **caractérisé en ce qu'**il dispose, en outre, d'une ouverture d'aspiration (42) ouverte vers la surface à nettoyer et reliée de manière aéraulique à un canal d'aspiration, ladite ouverture d'aspiration (42) étant exempte de lames.

25. Aspirateur de poussières comportant notamment un groupe moteur susceptible de générer un flux d'aspiration d'air dans des conduits terminés par un suceur (1, 10, 40) ouvert vers la surface à nettoyer (8), **caractérisé en ce que** ce suceur (1, 10, 40) est conforme à l'une des revendications 1 à 24.

## Claims

1. Vacuum cleaner nozzle (1, 10, 40) having at least one suction channel (4, 16, 43) open towards the surface (8) to be cleaned, and connected in an aeraulic manner to a flow channel (14), said suction channel (4, 16, 43) being substantially transversal to the direction of displacement of the nozzle (1, 10, 40), said nozzle comprising at least one blade (5a, 5b, 27a, 27b, 57a, 57b) able to be in contact with the surface (8) to be cleaned, said blade being parallel to said suction channel (4, 16, 43), **characterised in that** the blade (5a, 5b, 27a, 27b, 57a, 57b) is arranged in the vicinity before the suction channel (4, 16, 43) such as is seen in relation to the direction of displacement of the nozzle and **in that** this blade is integral with the end of an arm of which the other end pivots freely around an axis (6a, 6b, 18, 58) parallel to said lame (5a, 5b, 27a, 27b, 57a, 57b) and located substantially perpendicular to the suction channel (4, 16, 43).

2. Vacuum cleaner nozzle (1, 10, 40) according to the preceding claim, **characterised in that** each of the ends of the blade (5a, 5b) is integral with a pivoting arm (7a, 7b).

3. Vacuum cleaner nozzle (1, 10, 40) according to one of claims 1 or 2, **characterised in that** the blade (5a, 5b, 27a, 27b, 57a, 57b) comprises bump stops (30a, 30b, 32a, 32b) for its pivoting movement.

4. Vacuum cleaner nozzle (1, 10, 40) according to the preceding claim, **characterised in that** it comprises two blades (5a, 5b, 27a, 27b, 57a, 57b) located in front of and behind the suction channel (4, 16, 43).

5. Vacuum cleaner nozzle (10, 40) according to the preceding claim, **characterised in that** the two blades (27a, 27b, 57a, 57b) are arranged in a frame (24, 54) delimiting the suction channel (16, 43) and a portion of the flow channel (14), said frame (24, 54) being mobile in pivoting around an axis (18, 58) parallel to the blades (27a, 27b, 57a, 57b).

6. Vacuum cleaner nozzle (10, 40) according to the preceding claim, **characterised in that** the frame (24, 54) comprises bump stops (30a, 30b, 32a, 32b) for its pivoting movement.

7. Vacuum cleaner nozzle (10, 40) according to the preceding claim, **characterised in that** the blade (27a, 27b, 57a, 57b) is protruding by a height between one and five millimetres when the frame (24, 54) pivots against the bump stops (30a, 30b, 32a, 32b).

8. Vacuum cleaner nozzle (10, 40) according to one of claims 5 to 7, **characterised in that** the axis (18, 58) of the frame (24, 54) is arranged perpendicular to the suction channel.

9. Vacuum cleaner nozzle (10, 40) according to the preceding claim, **characterised in that** the axis (18, 58) of the frame (24, 54) is arranged in the median plane of the suction channel (16, 43).

10. Vacuum cleaner nozzle (10, 40) according to one of claims 5 to 9, **characterised in that** it has means for modifying the ground clearance of the nozzle (10, 40), according to the direction of displacement (F1, F2) of said nozzle.

11. Vacuum cleaner nozzle (10, 40) according to the preceding claim, **characterised in that** the means for modifying the ground clearance are carried out by the decentring of the axis of rotation (18, 58) of the frame (24, 54) in relation to the median plane of the suction channel (16, 43).

12. Vacuum cleaner nozzle (40) according to one of claims 5 to 11, **characterised in that** the frame (54) has at least one injection channel (62) open towards the surface to be treated.

13. Vacuum cleaner nozzle (40) according to the preceding claim, **characterised in that** the injection channel (62) is located before at least one of the blades (57a) according to the direction of displacement of the nozzle (40).

14. Vacuum cleaner nozzle (40) according to one of claims 12 or 13, **characterised in that** the injection channel (62) is connected to means of blowing, procuring, when the vacuum cleaner is turned on, an entry of air in the surface to be cleaned.

15. Vacuum cleaner nozzle (40) according to one of claims 12 to 14, **characterised in that** the injection channel (62) is connected to a container containing treatment products.

16. Vacuum cleaner nozzle (40) according to one of claims 12 to 15, **characterised in that** the injection channel exits in the form of slots or holes (64) distributed regularly over a substantially horizontal wall and is adjoining along the blade (57a), said wall being located set back towards the interior of the nozzle (40) in relation to the end of the blade (57a).

17. Vacuum cleaner nozzle (10, 40) according to one of claims 5 to 16, **characterised in that** it has a mechanism making it possible to adjust the height of the frame in the flow (14) and/or suction (16, 43) conduit.

18. Vacuum cleaner nozzle (1, 10, 40) according to one of the preceding claims, **characterised in that** the surfaces of contact with the surface to be cleaned of the two blades (5a, 5b, 27a, 27b, 57a, 57b) are substantially different from another.

19. Vacuum cleaner nozzle (1, 10, 40) according to one of the preceding claims, **characterised in that** the end of the blades (5a, 5b, 27a, 27b, 57a, 57b) is bevelled.

20. Vacuum cleaner nozzle (1, 10, 40) according to one of the preceding claims, **characterised in that** the end of the blades (5a, 5b, 27a, 27b, 57a, 57b) is notched.

21. Vacuum cleaner nozzle (1, 10, 40) according to one of the preceding claims, **characterised in that** the end of the blades (5a, 5b, 27a, 27b, 57a, 57b) is provided with bristles.

22. Vacuum cleaner nozzle (1, 10, 40) according to one of the preceding claims, **characterised in that** it comprises at least one sealing flap, located to the front and/or to the rear of the nozzle and/or located to the front and/or to the rear of the suction channel (4, 16, 43), according to the direction of displacement of the nozzle (1, 10, 40).

23. Vacuum cleaner nozzle (1, 10, 40) according to the preceding claim, **characterised in that** the flap is made of elastomer or comprised of very flexible bristles.

24. Vacuum cleaner nozzle (1, 10, 40) according to one of the preceding claims, **characterised in that** it has, furthermore, a suction opening (42) opened towards the surface to be cleaned and connected in an aeraulic manner to a suction channel, said suction opening (42) being devoid of blades.

25. Dust vacuum cleaner comprising in particular a power unit able to generate an air suction flow in conduits terminating with a nozzle (1, 10, 40) opened towards the surface to be cleaned (8), **characterised in that** this nozzle (1, 10, 40) is compliant with one of claims 1 to 24.

## Patentansprüche

1. Staubsaugersaugdüse (1, 10, 40), umfassend mindestens einen Saugkanal (4, 16, 43), der auf die zu reinigende Oberfläche (8) hin offen ist und lufttechnisch mit einem Strömungskanal (14) verbunden ist, wobei der Saugkanal (4, 16, 43) zur Bewegungsrichtung der Saugdüse (1, 10, 40) im Wesentlichen quer liegt, wobei die Saugdüse mindestens eine Klinge (5a, 5b, 27a, 27b, 57a, 57b) umfasst, die mit der zu reinigenden Oberfläche (8) in Kontakt stehen kann, wobei die Klinge zu dem Saugkanal (4, 16, 43) parallel ist, **dadurch gekennzeichnet, dass** die Klinge (5a, 5b, 27a, 27b, 57a, 57b) im Verhältnis zur Bewegungsrichtung der Saugdüse gesehen in der Nähe vor dem Saugkanal (4, 16, 43) angeordnet ist, und dass diese Klinge mit dem Ende eines Arms fest verbunden ist, dessen anderes Ende frei um eine Achse (6a, 6b, 18, 58) schwenkt, die parallel zu der Klinge (5a, 5b, 27a, 27b, 57a, 57b) ist und sich im Wesentlichen lotrecht zum Saugkanal (4, 16, 43) befindet.

2. Staubsaugersaugdüse (1, 10, 40) nach dem vorhergehenden Anspruch, **dadurch gekennzeichnet, dass** jedes Ende der Klinge (5a, 5b) mit einem Schwenkarm (7a, 7b) fest verbunden ist.

3. Staubsaugersaugdüse (1, 10, 40) nach einem der Ansprüche 1 oder 2, **dadurch gekennzeichnet, dass** die Klinge (5a, 5b, 27a, 27b, 57a, 57b) harte Anschläge (30a, 30b, 32a, 32b) für seine Schwenkbewegung umfasst.

4. Staubsaugersaugdüse (1, 10, 40) nach dem vorhergehenden Anspruch, **dadurch gekennzeichnet, dass** sie zwei Klingen (5a, 5b, 27a, 27b, 57a, 57b) umfasst, die sich vor und hinter dem Saugkanal (4, 16, 43) befinden.

5. Staubsaugersaugdüse (10, 40) nach dem vorhergehenden Anspruch, **dadurch gekennzeichnet, dass** die beiden Klingen (27a, 27b, 57a, 57b) als Rahmen (24, 54) angeordnet sind, der den Saugkanal (16, 43) und einen Teil des Strömungskanals (14) begrenzt, wobei der Rahmen (24, 54) um eine Achse (18, 58), die parallel zu den Klingen (27a, 27b, 57a, 57b) ist, verschwenkbar ist.

6. Staubsaugersaugdüse (10, 40) nach dem vorhergehenden Anspruch, **dadurch gekennzeichnet, dass** der Rahmen (24, 54) harte Anschläge (30a, 30b, 32a, 32b) für seine Schwenkbewegung umfasst.

7. Staubsaugersaugdüse (10, 40) nach dem vorhergehenden Anspruch, **dadurch gekennzeichnet, dass** die Klinge (27a, 27b, 57a, 57b) um eine Höhe vorsteht, die zwischen einem und fünf Millimetern liegt, wenn der Rahmen (24, 54) gegen die harten Anschläge (30a, 30b, 32a, 32b) schwenkt.

8. Staubsaugersaugdüse (10, 40) nach einem der Ansprüche 5 bis 7, **dadurch gekennzeichnet, dass** die Achse (18, 58) des Rahmens (24, 54) lotrecht zum Saugkanal angeordnet ist.

9. Staubsaugersaugdüse (10, 40) nach dem vorhergehenden Anspruch, **dadurch gekennzeichnet, dass** die Achse (18, 58) des Rahmens (24, 54) in der mittleren Ebene des Saugkanals (16, 43) angeordnet ist.

10. Staubsaugersaugdüse (10, 40) nach einem der Ansprüche 5 bis 9, **dadurch gekennzeichnet, dass** sie über Mittel verfügt, um den Bodenabstand der Saugdüse (10, 40) gemäß der Bewegungsrichtung (F1, F2) der Saugdüse zu ändern.

11. Staubsaugersaugdüse (10, 40) nach dem vorhergehenden Anspruch, **dadurch gekennzeichnet, dass** die Mittel zum Ändern des Bodenabstands durch die Dezentrierung der Drehachse (18, 58) des Rahmens (24, 54) im Verhältnis zur mittleren Ebene des Saugkanals (16, 43) ausgebildet sind.

12. Staubsaugersaugdüse (40) nach einem der Ansprüche 5 bis 11, **dadurch gekennzeichnet, dass** der Rahmen (54) über mindestens einen Einspritzkanal (62) verfügt, der zu der zu bearbeitenden Oberfläche hin offen ist.

13. Staubsaugersaugdüse (40) nach dem vorhergehenden Anspruch, **dadurch gekennzeichnet, dass** der Einspritzkanal (62) sich vor mindestens einer der Klingen (57a) gemäß der Bewegungsrichtung der Saugdüse (40) befindet.

14. Staubsaugersaugdüse (40) nach einem der Ansprüche 12 oder 13, **dadurch gekennzeichnet, dass** der Einspritzkanal (62) mit Gebläsemitteln verbunden ist, die, wenn der Staubsauger eingeschaltet wird, eine Luftzufuhr in die zu reinigende Oberfläche bereitstellen.

15. Staubsaugersaugdüse (40) nach einem der Ansprüche 12 bis 14, **dadurch gekennzeichnet, dass** der Einspritzkanal (62) mit einem Behälter verbunden ist, der die bearbeiteten Produkte enthält.

16. Staubsaugersaugdüse (40) nach einem der Ansprüche 12 bis 15, **dadurch gekennzeichnet, dass** der Einspritzkanal in Form gleichmäßig verteilten Schlitzen oder Löchern (64) auf eine Wand ausmündet, die im Wesentlichen waagerecht ist und an der Klinge (57a) anliegt, wobei die Wand sich zum Innern der Saugdüse (40) hin im Verhältnis zum Ende der Klinge (57a) zurückgesetzt befindet.

17. Staubsaugersaugdüse (10, 40) nach einem der Ansprüche 5 bis 16, **dadurch gekennzeichnet, dass** sie über einen Mechanismus verfügt, der es ermöglicht, die Höhe des Rahmens in dem Strömungskanal (14) und/oder dem Saugkanal (16, 43) zu verstellen.

18. Staubsaugersaugdüse (1, 10, 40) nach einem der vorhergehenden Ansprüche, **dadurch gekennzeichnet, dass** die Kontaktflächen mit der zu reinigenden Oberfläche der beiden Klingen (5a, 5b, 27a, 27b, 57a, 57b) sich im Wesentlichen voneinander unterscheiden.

19. Staubsaugersaugdüse (1, 10, 40) nach einem der vorhergehenden Ansprüche, **dadurch gekennzeichnet, dass** das Ende der Klingen (5a, 5b, 27a, 27b, 57a, 57b) abgeschrägt ist.

20. Staubsaugersaugdüse (1, 10, 40) nach einem der vorhergehenden Ansprüche, **dadurch gekennzeichnet, dass** das Ende der Klingen (5a, 5b, 27a, 27b, 57a, 57b) gezackt ist.

21. Staubsaugersaugdüse (1, 10, 40) nach einem der vorhergehenden Ansprüche, **dadurch gekennzeichnet, dass** das Ende der Klingen (5a, 5b, 27a, 27b, 57a, 57b) mit Borsten versehen ist.

22. Staubsaugersaugdüse (1, 10, 40) nach einem der vorhergehenden Ansprüche, **dadurch gekennzeichnet, dass** sie mindestens einen Dichtungsstreifen umfasst, der sich gemäß der Bewegungsrichtung der Saugdüse (1, 10, 40) vor und/oder hinter der Saugdüse befindet und/oder sich vor und/oder hinter dem Saugkanal (4, 16, 43) befindet.

23. Staubsaugersaugdüse (1, 10, 40) nach dem vorhergehenden Anspruch, **dadurch gekennzeichnet, dass** der Streifen aus Elastomer ist oder aus sehr weichen Borsten besteht.

24. Staubsaugersaugdüse (1, 10, 40) nach einem der vorhergehenden Ansprüche, **dadurch gekennzeichnet, dass** sie ferner über eine Saugöffnung (42) verfügt, die zu der zu reinigenden Oberfläche hin offen ist und lufttechnisch mit einem Saugkanal verbunden ist, wobei die Saugöffnung (42) keine Klingen aufweist.

25. Staubsauger, umfassend insbesondere ein Antriebsaggregat, das in der Lage ist, in Rohren, die in einer Saugdüse (1, 10, 40) enden, die zu der zu reinigenden Oberfläche (8) hin offen ist, einen Luftansaugfluss zu erzeugen, **dadurch gekennzeichnet, dass** diese Saugdüse (1, 10, 40) einem der Ansprüche 1 bis 24 entspricht.
